# EUROPÄISCHE PATENTSCHRIFT

(11) **EP 0 104 435 B1**
(45) Veröffentlichungstag und Bekanntmachung des Hinweises auf die Patenterteilung: **20.11.1986**
(21) Anmeldenummer: 83108323.3
(22) Anmeldetag: 24.08.1983
(51) Int. Cl.: F24F 13/08, F24F 13/06

(54) **Vorrichtung zum Einleiten der Luft aus Lüftungs- oder Klimaanlagen in Gebäuderäume**
Inducing device for air from ventilating or air conditioning systems
Appareil d'introduction d'air par des installations de ventilation ou de conditionnement d'air

(30) Priorität: 23.09.1982 DE 3235199
(43) Veröffentlichungstag der Anmeldung: 04.04.1984
(73) Patentinhaber: HOVAL INTERLIZ AG, FL-9490 Vaduz-Neugut (LI)
(72) Erfinder: Ospelt, Gustav, Dr. hc., Fl-9490 Vaduz (LI)
(74) Vertreter: Louis, Walter

## Beschreibung

Die Erfindung betrifft eine Vorrichtung zum Einleiten von Luft aus Lüftungs- oder Klimaanlagen in Gebäuderäume, bestehend aus einem Gehäuse mit einem den Luftstrom düsenförmig bündelnden Ausblaskanal und mit verstellbaren Leitschaufeln im Luftstrom.

Bei Fabrikhallen oder auch anderen Gebäuderäumen wird die Zuluft zum Beispiel aus einem Dachklimagerät üblicherweise an der Raumdecke mittels eines Luftverteilers eingeleitet. Hierzu sind zum Beispiel aus den US-PS'en 2 053 403 und 3 165 052 Luftverteiler bekannt, die die Richtung des austretenden gebündelten Luftstrahles mit verstellbaren Leitschaufeln am Luftverteileraustritt oder mit einer in der Ausblasrichtung verstellbaren Düse des Luftverteilers verändern können. In der Praxis sind auch sogenannte Drall-Luftverteiler angewendet worden, die einen rotierenden, tangential die Dralleinrichtung verlassenden Luftstrom erzeugen; bei einigen dieser Drall-Luftverteiler tritt der gesamte rotierende Zuluftstrom tangential und nur horizontal in den Gebäuderaum aus; bei anderen dieser Drall- Luftverteiler tritt die Zuluft teils durch eine normale Düse als Strahl und teils tangential-horizontal aus und kann durch unterschiedliche Durchströmungsmenge und Mengenaufteilung der Zuluft eine Veränderung der Richtung und der Verteilung der ausströmenden Zuluft vorgenommen werden.

An Luftverteiler zum Einleiten von Luft an der Gebäuderaumdecke wird die Anforderung gestellt, dass einerseits die Zuluft insbesondere beim Einleiten von kühler Frischluft weitgehend zugfrei in die Aufenthaltszone eingebracht werden kann, was bei kleineren Gebäuderaumhöhen eine stärkere Horizontalverteilung erfordert als bei grösseren Gebäuderaumhöhen, und dass andererseits beim Raumbeheizungsfall und insbesondere auch bei grösseren Gebäuderaumhöhen ein Warmluftstrahl direkter den Aufenthaltsbereich erreichen kann.

Die Erfindung hat sich deshalb die Aufgabe gestellt, eine Vorrichtung der eingangs genannten Art so zu verbessern, dass bei einfacher Ausbildung und einfacher Verstellbarkeit die Zuluftausblasung stufenlos von einem gebündelten konzentrierten Vertikalstrahl über einen breiter gefächerten glockenförmigen Luftstrom bis zu einer im wesentlichen rein horizontalen Abströmung verändert werden kann.

Diese Aufgabe wird erfindungsgemäss dadurch gelöst, dass in dem Gehäuse ein scheibenförmiger, radial vom Randbereich zum Mittelbereich durchströmender Drallkanal ausgebildet ist, in dem die Leitschaufeln kranzförmig angeordnet sind und zwischen einer radialen und einer wenigstens nahezu tangentialen Stellung verstellbar sind, dass sich an den Mittelbereich des Drallkanals in Richtung seiner Drallachse ein Düsenkanal anschliesst, der eintrittsseitig von einer trichterförmigen Gehäuseerweiterung gebildet ist, und dass mit einem axialen Abstand in Strömungsrichtung hinter dem Austrittsöffnungsrand der Gehäuseerweiterung ein Verteilring mit einer Mittelöffnung angeordnet ist, der mit einem Teil seiner radialen Erstreckung den Austrittsquerschnitt der Gehäuseerweiterung überdeckt.

Ausbildung und Wirkungsweise der erfindungsgemässen Vorrichtung werden nachstehend anhand eines in der Zeichnung dargestellten Ausführungsbeispiels näher beschrieben. Es zeigen

Figur 1 die Vorrichtung in einem axialen Längsschnitt, Figur 2 und 3 die Vorrichtung in vereinfachter Darstellung mit Luftabströmungen bei anderen Verstellungen der Vorrichtung.

In dem Gehäuse 1 der Vorrichtung, in das die Luft von oben her axial eintritt, ist ein scheibenförmiger Drallkanal 8 ausgebildet, der radial vom Randbereich zum Mittelbereich durchströmt wird. In dem Drallkanal 8 sind kranzförmig Leitschaufeln 2 angeordnet, die radial ausgerichtet sind und durch eine Regelscheibe 3 und eine Verstelleinrichtung 4 in eine wenigstens nahezu tangentiale Stellung verstellbar sind. An den Mittelbereich des Drallkanals 8 schliesst sich in Richtung der Drallachse des Drallkanals ein Düsenkanal 9 an, der eintrittsseitig von einer trichterförmigen Gehäusedüse 5 und austrittsseitig von einer trichterförmigen Gehäuseerweiterung 6 gebildet ist. Mit einem axialen Abstand vor dem Austrittsöffnungsrand 10 der Gehäuseerweiterung 6 ist ein eine Mittelöffnung 11 enthaltender Verteilring 7 angeordnet, dessen Aussenrandkreisdurchmesser und Innenrandkreisdurchmesser so bemessen sind, dass der Verteilring mit einem Teil seiner radialen Erstreckung den Austrittsquerschnitt der Gehäuseerweiterung 6 im Bereich des Austritts- öffnungsrandes 10 überdeckt und die an der Wandung der Gehäuseerweiterung 6 entlang strömende Luft auf den Verteilring 7 auftreffen kann.

Bei radialer Ausrichtung der Leitschaufeln 2 erhält die Luft beim Durchströmen des Drallkanals 8 keine Drallkomponente. Der Luftstrom wird in der Gehäusedüse 5 beschleunigt und reisst beim Durchströmen des engsten Querschnittes der Gehäuseerweiterung 6 aufgrund der nur vorhandenen axialen Strömungskomponente von der Wandung der Gehäuseerweiterung 6 ab, so dass die Luft, wie in Figur 1 dargestellt, hauptsächlich durch die Mittelöffnung 11 des Verteilringes 7 strömt und die Vorrichtung als gebündelten Luftstrahl mit der maximalen Wurfweite verlässt. Durch graduelles Verstellen der Leitschaufeln 2 in Richtung einer tangentialen Stellung wird dem Luftstrom beim Durchströmen des Drallkanals 8 eine kontinuierlich variierbare Drallkomponente überlagert. Die Drallenergie bewirkt mit zunehmender Grösse, dass die Luftströmung nach der Gehäusedüse 5 sich zunehmend an die Gehäuseerweiterung 6 anlegt und dadurch glockenförmig verbreitert, wie in Figur 2 dargestellt ist. Hierbei trifft der Luftstrom in grösser werdendem Ausmass auf den Verteilring 7 auf, der teils durch seine Mittelöffnung 11 und teils auf seiner Aussenseite umströmt wird und den Übergangsbereich vom konzentrierten Vertikalstrahl der Figur 1 zu der in Figur 3 dargestellten, nahezu rein horizontalen Abströmung der Luft bei stärkster Tangentialstellung der Leitschaufeln 2 und stärkster Drallkomponente vergrössert. Nur durch Verstellen der Leitschaufeln 2, welches in Abhängigkeit von der Zulufttemperatur und der Raumtemperatur und durch Regeln des Stellmotors 4 oder auch durch einen selbsttätigen Mechanismus erfolgen kann, kann die Lufteinbringung von einem gebündelten Luftstrahl bis zu einer praktisch horizontalen Abströmung variiert werden, wobei sowohl im Raumbeheizungsfall die gesamte Zuluftmenge als konzentrierter Vertikalstrahl die Vorrichtung verlässt und dadurch die grösstmögliche Wurfweite erreicht werden kann als auch im Belüftungsfall die gesamte Zuluftmenge horizontal und für die Aufenthaltszone zugfrei eingeleitet werden kann. Die mit dem Leitring 7 bewirkte Vergrösserung des Bereichs der ZwischensteIlungen mit mehr oder weniger glockenförmiger Luftverteilung ergibt einerseits eine Erhöhung der Komfortbedingungen, zum Beispiel je nach Höhe des Gebäuderaumes, und erlaubt andererseits, dass die Zuluft zur Energieeinsparung immer nur mit der minimal notwendigen Temperatur eingeleitet werden kann.

## Patentansprüche

Vorrichtung zum Einleiten von Luft aus Lüftungs- oder Klimaanlagen in Gebäuderäumen, bestehend aus einem Gehäuse (1 ) mit einem den Luftstrom düsenförmig bündelnden Ausblaskanal und mit verstellbaren Leitschaufeln (2) im Luftstrom, dadurch gekennzeichnet, dass in dem Gehäuse (1 ) ein scheibenförmiger, radial vom Randbereich zum Mittelbereich durchströmender Drallkanal (8) ausgebildet ist, in dem die Leitschaufeln (2) kranzförmig angeordnet sind und zwischen einer radialen und einer wenigstens nahezu tangentialen Stellung verstellbar sind, dass sich an den Mittelbereich des Drallkanals (8) in Richtung seiner Drallachse ein Düsenkanal (9) anschliesst, der eintrittsseitig von einer trichterförmigen Gehäusedüse (5) und austrittsseitig von einer trichterförmigen Gehäuseerweiterung (6) gebildet ist, und dass mit einem axialen Abstand in Strömungsrichtung hinter dem Austrittsöffnungsrand (10) der Gehäuseerweiterung (6) ein Verteilring (7) mit einer Mittelöffnung (11) angeordnet ist, der mit einem Teil seiner radialen Erstreckung den Austrittsquerschnitt der Gehäuseerweiterung (6) überdeckt.

## Revendications

Dispositif d'introduction d'air dans des locaux de bâtiments par des installations de ventilation ou de conditionnement d'air, constitué d'un boîtier (1 ) comportant un canal de sortie qui concentre le courant d'air en forme de jet, ainsi que des aubes directrices (2) réglables dans le courant d'air, caractérisé en ce que le boîtier (1 ) contient un canal de torsion (8) en forme de disque, traversé par le courant radialement de la zone des bords vers la zone centrale, dans lequel les aubes directrices (2) sont disposées en couronne et sont réglables entre une position radiale et une position au moins à peu près tangentielle, en ce qu'un canal d'écoulement (9) se raccorde dans la zone centrale du canal de torsion (8) en direction de son axe de torsion, qui est formé côté entrée par une buse de boîtier (5) en entonnoir et côté sortie par un élargissement du boîtier (6) en entonnoir et en ce qu'un anneau de distribution (7) comportant une ouverture centrale (11 ) est disposé à une certaine distance axiale dans la direction de l'écoulement, derrière le bord d'ouverture de sortie (10) de l'élargissement de boîtier (6), cet anneau de distribution recouvrant par une partie de son extension radiale, la section de sortie de l'élargissement de boîtier (6).

## Claims

A device for introducing air from ventilation or air-conditioning installations into spaces of buildings, consisting of a housing (1) having a blowing passage which bundles the air current in nozzle form and having adjustable guide blades (2) in the air current, characterised in that in the housing (1) there is formed a twist passage (8) of disc form through which flow can take place radially from the edge zone to the middle zone, in which the guide blades (2) are arranged in ring form and are adjustable between a radial position and an at least nearly tangential position, in that the middle zone of the twist passage (8) is adjoined in the direction of its axis of twist by a nozzle passage (9) which is formed on the entry side by a housing nozzle (5) of funnel form and on the exit side by a housing widening (6) of funnel form, and in that a distributor ring (7) with a middle opening (11) is arranged with an axial spacing in the direction of flow behind the exit opening edge (10) of the housing widening (6), which distributor ring covers the exit cross-section of the housing widening (6) with a part of its radial extent.
